# EUROPÄISCHE PATENTSCHRIFT

(11) **EP 2 285 454 B1**
(45) Veröffentlichungstag und Bekanntmachung des Hinweises auf die Patenterteilung: **21.10.2015**
(21) Anmeldenummer: 09757520.3
(22) Anmeldetag: 02.06.2009
(51) Int. Cl.: B05B 1/32, A62C 31/02

(54) **VORRICHTUNG UND VERFAHREN ZUM IMPULS-AUSSTOSS VON MEDIUM**
DEVICE AND METHOD FOR IMPULSE EJECTION OF MEDIUM
DISPOSITIF ET PROCÉDÉ D'ÉJECTION PULSÉE DE FLUIDE

(30) Priorität: 03.06.2008 DE 102008026449
(43) Veröffentlichungstag der Anmeldung: 23.02.2011
(73) Patentinhaber: Steur, Martijn, 27419 Sittensen (DE); Steur, Anne Karin, 27419 Sittensen (DE)
(72) Erfinder: STEUR, Frans sen., 27419 Sittensen (DE)
(74) Vertreter: Eisenführ Speiser
(86) Internationale Anmeldenummer: PCT/EP2009/056743
(87) Internationale Veröffentlichungsnummer: WO 2009/147139

(56) Entgegenhaltungen:
- WO-A1-00/55019
- WO-A2-01/07117
- WO-A2-01/74452
- WO-A2-01/83032
- DE-A1- 2 817 102
- US-A1- 2003 189 067
- ANONYMUS: "DER FIREHUNTER - DAS ALLZWECK-LÖSCHFAHRZEUG" IFEX GmbH 26. Januar 2005 (2005-01-26), XP002565916 Gefunden im Internet: URL:http://web.archive.org/web/20020613202 205/ifex3000.de/dfireh.htm> [gefunden am 2010-01-29]

## Beschreibung

Die vorliegende, Erfindung betrifft eine Vorrichtung zum Impuls-Ausstoß von Medium, mit einem Ausstoßrohr für Medium, aus dem Medium mittels eines Treibmittels durch ein Ausstoßende des Ausstoßrohrs impulsartig in einer Ausstoßrichtung ausgetrieben werden kann. Ferner betrifft die vorliegende Erfindung ein Verfahren zum Impuls-Ausstoß von Medium aus einem Ausstoßrohr einer solchen Vorrichtung zum Impuls-Ausstoß von Medium.

WO 00/55019 A1 offenbart eine Spritzvorrichtung für eine Scheibenwaschanlage und geht aus von einer Spritzvorrichtung für eine Scheibenwaschanlage mit einer Spritzdüse, die eine Düsenbohrung hat, in einem Düsengehäuse mit einem Wasseranschluss gelagert ist und eine Einrichtung aufweist, die ein Rückströmen und ein unkontrolliertes Austreten von Spritzwasser verhindert. Es wird vorgeschlagen, dass die Spritzdüse axial beweglich in dem Düsengehäuse gehalten ist und beim Spritzvorgang an einer dem Wasseranschluss zugewandten Stirnseite vom Wasserdruck beaufschlagt wird, während sie mit ihrer anderen Stirnseite an einem Verschlussteil anliegt, das die Düsenbohrung dichtend abdeckt, bis es durch die Axialverschiebung der Spritzdüse in eine geöffnete Position gebracht wird und die Düsenbohrung freigibt.

DE 28 17 102 A1 offenbart ein mit einer Kunststoffkanüle und einem Gefäßkatheter verbundenes Anschlussstück mit einem rohr- und/oder konusförrnigen Abschnitt zum dichtenden Anschluss an Infusionsnadeln und/oder mit Anschlusskonen versehene Schläuche, wobei das Anschlussstück mit einer zum Durchtrittskanal radialen Aufnahme versehen ist, in der eine diesen absperrende Scheibe aus elastomerem Material, mit einem zentralen Schlitz gehaltert ist.

WO 01/83032 A1 offenbart ein Löschgerät mit einem Druckgaserzeuger zur Bekämpfung von Ferner und anlaufenden Explosionen, welches zwei Berstmembranen mit Sollbruckstellen eim Verschluss des Löschmittelbehälters aufweist.

WO 01/74452 A2 offenbart ein Verfahren zur Unterdrückung anlaufender Explosionen, insbesondere in Behältern oder Räumen mit explosionsgefährdeten Stäuben oder Gasen, mit einem Gasgenerator, dessen Druckgas nach Erreichen eines Maximaldruckes das Löschmittel als Einheit aus dessen Behälter austreibt und anschließend als Löschstaubwolke raumfüllend seitlich und nach vorn verteilt

WO 01/07117 A2 betrifft ein Löschgerät mit einem Druckgaserzeuger zur Bekämpfung von Feuer und anlaufenden Explosionen, welches mindestens eine Berstmembran mit Sollbruchstelle zum Verschluss des Löschmittelbehälters aufweist. Die Berstmembran enthält in ihrem Zentrum eine ebene Fläche oder eine Vertiefung, die bewirken, dass die Sollbruchstelle sich an ihrem ganzen Umfang gleichzeitig öffnet, um einen rotationssymmetrischen Löschmittelaustritt zu erhalten.

Bei den IFEX Dual Intruder-Kanonen (siehe http://web.archive.org/web/20020613202205 /http.//ifex3000.de/dfireh.htm) werden 12 Liter-Impulskanonen parallel miteinander verbunden. Ihr Bauprinzip ermöglicht eine schnelle Schussfolge: während eine der Löschkanonen geladen wird, ist die andere schussbereit. Die Kanonen sind koaxial aufgebaut - die Wasserkammer mit einer Schusskapazität von 12 Litern liegt innerhalb der Druckluftkammer - und sind ausgestattet mit einem Schwenk- und Neigemechanismus, um mühlelos in alle Richtungen schießen zu können.

US 2003/189067 A1 offenbart ein selbst-reinigendes Rückhalteventil mit Formgedächtnis mit verschiedenen Zusammensetzungen und Materialflussverteilungen für beispielsweise einen Behälter mit flexiblen Wänden für Produkte wie Ketchup oder Senf.

Vorrichtungen und Verfahren zum Impuls-Ausstoß von Medium sind beispielsweise in WO 90/07373 A1 oder EP 0 689 857 A2 beschrieben. Insbesondere lassen sich mit diesen Vorrichtungen und Verfahren Feuer mit verhältnismäßig kleinen Mengen an Löschmedium löschen, wobei das Löschmedium durch den Impuls-Ausstoß fein vernebelt bzw. verteilt und mit Luft gemischt wird. Insbesondere infolge der feinen Vernebelung oder Verteilung des Medium, beispielsweise im Fall von Wasser als Löschmedium in Form von Bildung sehr feiner Wassertropfen im Mikrometerbereich, lässt sich die hohe Löschwirkung erreichen.

Bei den bekannten Vorrichtungen und Verfahren tritt die Fein-Verteilung bzw. - Vernebelung im Wesentlichen direkt nach einem Austreten des Mediums aus dem Ausstoßrohr auf. So ergibt sich beispielsweise bei einem kommerziellen Produkt der Firma IFEX Technologies (IFEX Dual Intruder) bei 25 bar Treibmitteldruck (Luft) mit 3 bis 12 l Wasser eine Strahlbreite von ca. 4,5 m bei einer Entfernung von 20 m von Ausstoßrohr. Die Löschdistanz mit der besten Effizienz beträgt hierbei 10 bis 40 m. Eine tragbare Vorrichtung der Firma IFEX Technologies erreicht eine maximale Schusslänge von 16 m mit 0,25 bis 1 l Wasser als Medium, ebenfalls mit 25 bar Treibmitteldruck (Luft).

Es kann in Abhängigkeit von den Bedingungen, unter denen eine Vorrichtung und ein Verfahren zum Impuls-Ausstoß eingesetzt werden sollen, und von den mit dem Einsatz angestrebten Ergebnissen wünschenswert sein, eine größere Reichweite bei dem Impuls-Ausstoß zu erreichen, ohne dass beispielsweise eine andere Dimensionierung der Vorrichtung nötig wäre.

Es ist daher eine Aufgabe der vorliegenden Erfindung, eine Vorrichtung und ein Verfahren zum Impuls-Ausstoß bereitzustellen, bei denen bei im Wesentlichen gleicher Dimensionierung eine Erhöhung einer Reichweite erzielt werden kann.

Erfindungsgemäß wird diese Aufgabe gelöst durch eine Vorrichtung zum Impuls-Ausstoß von Medium wie sie in Anspruch 1 definiert ist.

Die in Anspruch 1 erwähnte Membran weist eine Vielzahl von Schlitzen auf, die sich in einer Ebene senkrecht zur Ausstoßrichtung von der Mitte der Membran nach außen erstrecken. Mit einer derartigen Ausführung kann in besonders einfacher Weise eine gewünschte und reproduzierbare Austrittsöffnung gewährleistet werden. Gemäß der vorliegenden Erfindung weisen die Schlitze eine Krümmung auf. Es wurde gefunden, dass mit gekrümmten Schlitzen eine zusätzliche Verbesserung der Reichweite und der Strahlstabilität erreichen werden kann. Es wird hierbei angenommen, dass ein Grund für diese Verbesserung sein könnte, dass der ausgestoßene Medienstrahl durch die sich mit den gekrümmten Schlitzen ergebende Form der Austrittsöffnung mit einem stabilisierenden Drall verstehen wird.

Ebenfalls wird die Aufgabe erfindungsgemäß gelöst durch ein Verfahren zum Impuls-Ausstoß von Medium aus einem Ausstoßrohr einer Vorrichtung zum Impuls-Ausstoß von Medium wie es in Anspruch 13 definiert ist.

Der Erfindung liegt die Einsicht zugrunde, dass einer der die Reichweite (und damit beispielsweise auch die Löschdistanz) begrenzenden Faktoren darin liegt, dass die Verteilung bzw. Vernebelung im Wesentlichen direkt nach dem Ausstoß einsetzt. Andererseits ist eben diese Verteilung bzw. Vernebelung gerade für den Feuerlöscheinsatz derartiger Vorrichtungen und Verfahren ausschlaggebend für den Erfolg. Es wurde gefunden, dass mit einer erfindungsgemäßen Vorrichtung bzw. mit einem erfindungsgemäßen Verfahren eine feine Verteilung oder Vernebelung erreicht werden kann, die erst in einem vergleichsweise größeren Abstand von dem Ausstoßrohr eintritt, womit sich die Reichweite des Ausstoßes von Medium erhöht. Das Düsenelement bewegt sich beim Ausstoßen von Medium von einer Ruheposition zu einer Ausstoßposition, wobei das Düsenelement die elastische Membran zur Bildung einer Austrittsöffnung gewissermaßen aufstößt.

Damit dass die Vernebelung oder Verteilung des Mediums erfindungsgemäß erst im Abstand zum Ausstoßrohr einsetzt, ergibt sich eine vorteilhafter Effekt für eine zusätzliche Anwendungsmöglichkeit für erfindungsgemäße Vorrichtung und erfindungsgemäßes Verfahren. Das Medium kann nun mit einem Reizmittel versehen und eingesetzt werden, ohne dass es zu einer Belästigung oder gar Gefährdung im Bereich der ausstoßenden Vorrichtung selbst käme. Würde beispielsweise mit GS-Gas versetztes Wasser von einer herkömmlichen Vorrichtung "verschlossen" werden, so käme es infolge der direkt einsetzenden Vernebelung des CS-Gas-Wasser-Gemischs auch zu einem Ausbringen des CS-Gases im Bereich der ausstoßenden Vorrichtung, was einen derartigen Einsatz mit herkömmlichen Vorrichtungen zwar nicht unmöglich aber unpraktikabel macht. Die Erfindung kann daher insbesondere in vorteilhafter Weise im Bereich des sogenannten "Riot-Control", also etwa bei der Bekämpfung von Unruhen in einer Krisensituation, eingesetzt werden und damit einerseits den herkömmlichen Einsatz von CS-Gas oder ähnlichem ergänzen und andererseits den Einsatz von Methoden mit höherem Verletzungsrisiko (Wasserwerfer oder gar Waffeneinsatz) ersetzen.

Offenbart wird ferner eine Membran für eine Vorrichtung zum Impuls-Ausstoß von Medium, insbesondere für eine erfindungsgemäße Vorrichtung, wobei die Membran bei einem Ausstoßen von Medium elastisch zur Bildung einer Durchtrittsöffnung für Medium verformbar ist und wobei die Membran eine Vielzahl von gekrümmten Schlitzen aufweist, die sich in einer Ebene senkrecht zur Ausstoßrichtung von der Mitte der Membran nach außen erstrecken.

Es wurde gefunden, dass sich mit dem Vorsehen einer derartigen Membran überraschenderweise eine zusätzliche Reichweitenerhöhung erreichen lässt. Es wird angenommen, dass sich infolge der Krümmung der Schlitze und der damit verbundenen speziellen Ausformung der Durchtrittsöffnung durch die Membran ein Drall in dem Strahl des ausgestoßenen Mediums ausbildet, der zu einer Stabilisierung des Strahls gegen ein frühzeitiges Aufweiten bzw. Verteilen oder Vernebeln beiträgt.

Die vorliegende Erfindung betrifft ferner ein Verfahren zur Reichweiten-Erhöhung eines Impuls-Ausstoßes von Medium, mit den Schritten eines ersten und eines zweiten Impuls-Ausstoßes von Medium, jeweils mit einem Verfahren nach Anspruch 13, wobei der zweite Impuls-Ausstoß mit dem ersten Impuls-Ausstoß zeitlich und räumlich derart koordiniert ist, dass der zweite Impuls-Ausstoß zur Erhöhung seiner Reichweite im Wesentlichen an den ersten Impuls-Ausstoß anschließt.

Mit einer geeigneten Abstimmung der zwei Impuls-Ausstöße, die auch als Schüsse bezeichnet werden können, miteinander lässt es sich erreichen, dass der zweite Schuss gewissermaßen im "Windschatten" des ersten Schusses diesem folgt, wobei wohl durch den "Windschatten"-Effekt für den zweiten Schuss eine gesteigerte Reichweite erreichbar ist.

Vorteilhafte Ausgestaltungen der vorliegenden Erfindung sind insbesondere in den abhängigen Ansprüchen definiert.

In einer vorteilhaften Ausführungsform der vorliegenden Erfindung ist das Düsenelement bei einem Ausstoßen von Medium mittels des Mediums von der Ruheposition in die Ausstoßposition bringbar. Durch das Ausstoßen von Medium ist somit bereits ein Bewegen des Düsenelements bewirkbar, womit auf eine gesonderte Ansteuerung, sei es in mechanischer oder anderer Weise, zur Bewegung des Düsenelements von der Ruheposition in die Ausstoßposition verzichtet werden kann, was einen besonders einfachen und robusten Aufbau der erfindungsgemäßen Erfindung erlaubt.

In einer anderen vorteilhaften Ausführungsform der vorliegenden Erfindung definiert das Düsenelement einen Düseninnenraum, durch den beim Ausstoßen Medium hindurchtreten kann, wobei sich der Düseninnenraum entgegen der Ausstoßrichtung aufweitet. Mit dem Aufweiten wird auf einfache Weise dem Medium eine Möglichkeit gegeben, die Bewegung des Düsenelements zu bewirken, ohne dass eventuell störende Wirbel oder sonstige Unregelmäßigkeiten im Strömungsweg des ausgestoßenen Mediums veranlasst würden.

In einer weiteren vorteilhaften Ausführungsform der vorliegenden Erfindung ist das Düsenelement mittels einer Rückstellkraft von der Ausstoßposition in die Ruheposition bringbar, wobei sich die Rückstellkraft aus der Verformung der Membran ergibt. Die Membran ist elastisch und die bei der Verformung auftretende Rückstellkraft der Membran wird dazu genutzt oder trägt zumindest dazu bei, das Düsenelement wieder in die Ruheposition zu bringen. Bevorzugt sind die Ausstoßposition und die Ruheposition derart gewählt, dass alleine die Rückstellkraft der Membran die Rückbewegung des Düsenelements bewirken kann. Insbesondere sollte vermieden werden, dass das Düsenelement die Membran derart verformt, dass die dann wirkende Rückstellkraft keinen ausreichenden Kraftanteil entlang der Ausstoßrichtung mehr aufweist. Während des Ausstoßens wird durch die kontinuierliche Einwirkung des ausgestoßenen Mediums das Düsenelement gegen die Rückstellkraft der Membran in der Ausstoßpösition gehalten.

Alternativ oder ergänzend kann ein gesondertes Federelement oder eine andere Rückführeinrichtung für das Düsenelement vorgesehen sein, mit dem eine Rückführung in die Ruheposition nach dem Ausstoßen von Medium bewirkt werden kann. Es kann hierbei insbesondere vorgesehen sein, eine selektiv zu betätigende Rückführung zu realisieren, für den Fall, dass eine "automatische" Rückführung durch die Rückstellkraft der Membran nicht ausreicht.

Eine andere vorteilhafte Ausführungsform der vorliegenden Erfindung besitzt einen zwischen dem Düsenelement und dem Ausstoßrohr angeordneten Dämpfungsraum, der mit zumindest bei in Ruheposition befindlichem Düsenelement mit dem Innenraum des Ausstoßrohrs zur Aufnahme von Medium in Verbindung steht. Beim Füllen des Ausstoßrohres mit Medium gelangt bei dieser Ausführungsform ebenfalls Medium in den Dämpfungsraum, aus dem es bei der durch das Ausstoßen bewirkten Bewegung des Düsenelements herausgedrückt wird, beispielsweise durch an einer Stoßfläche des Düsenelements vorgesehene Öffnungen, wobei durch die Größe und Zahl der Öffnungen im Zusammenspiel mit den Eigenschaften des Mediums eine gewünschte Dämpfung eingestellt werden kann. Mit der Dämpfung und dem damit verbundenen Vermeiden eines nahezu ungebremsten Aufpralls des Düsenelements an einen dafür vorgesehenen Anschlag (der die Ausstoßposition definiert) kann ein materialschonenderer Betrieb erreicht werden, bei dem insbesondere weniger Wartung und Ersatzteilaustausch nötig ist.

In einer weiteren vorteilhaften Ausführungsform der vorliegenden Erfindung weist das Düsenelement wenigstens eine Zuführöffnung und/oder Zuführaussparung auf, durch die in der Ruheposition der Düseninnenraum mit dem Dampfungsraum zum Durchtritt von Medium verbunden ist. Auf diese Weise kann der Dämpfungsraum einfach und ohne zusätzlichen Aufwand mit dem Innenraum des Düsenelements und damit mit dem Inneren des Ausstoßrohres verbunden werden.

In einer anderen vorteilhaften Ausführungsform der vorliegenden Erfindung weist das Düsenelement wenigstens eine Dämpfungsöffnung auf, durch die bei einer Bewegung des Düsenelements von der Ruheposition in die Ausstoßposition Medium aus dem Dämpfungsraum hindurchtreten kann. Die Größe und gegebenenfalls die Anzahl der Dämpfungsöffnung(en) erlaubt in Abstimmung mit den Materialeigenschaften des Mediums eine gezielte Einstellung der Dämpfungseigenschaften. Aus anderer Sicht ergibt sich hier nicht ein Austreiben des Mediums auf dem Dämpfungsraum, sondern eine Bewegung eines Teils des Düsenelements durch den Dämpfungsraum, wobei zur Bewirkung der Dämpfung dieser Bewegung ein Widerstand entgegengebracht wird.

In einer weiteren vorteilhaften Ausführungsform der vorliegenden Erfindung weist das Düsenelement eine Vielzahl Bohrungen auf, die derart angeordnet sind, dass bei einem Ausstoßen von Medium Gas aus der Umgebung durch die Bohrungen mitgerissen werden kann. Es wurde gefunden, dass das Mitreißen von Gas aus der Umgebung, in der Regel also Luft, im ausgestoßenen Strahl ebenfalls zu einer verbesserten Strahlstabilität beiträgt.

In einer besonders vorteilhaften Ausführungsform sind die Bohrungen identisch mit den oben erwähnten Zuführöffnungen, womit sich für diese Öffnungen eine doppelte vorteilhafte: Funktion ergibt.

Eine andere vorteilhafte Ausführungsform der vorliegenden Erfindung umfasst eine Führungshülse, mittels der Düsenelement und Ausstoßrohr miteinander gekoppelt sind und die für eine Führung des Düsenelements ausgestaltet ist. Mit dem Vorsehen einer Führungshülse, die zur Aufnahme des Düsenelements vorteilhafterweise zweiteilig ausgebildet ist, kann auf eine aufwändige. Anpassung oder Ausgestaltung des Ausstoßrohres hinsichtlich einer Führung des Düsenelements verzichtet werden, wobei das Ausstoßrohr lediglich zur Aufnahme der Führungshülse geeignet sein muss.

In einer weiteren Ausführungsform setzt sich das oben erwähnte Aufweiten des Innenraums des Düsenelements entgegen der Ausstoßrichtung auch in einem Aufweiten der Führungshülse jenseits des Düsenelements fort.

In einer vorteilhaften Ausführungsform der vorliegenden Erfindung ist die Vorrichtung zum Aufbau eines variablen Drucks eines Treibmittels zum impulsartigen Austreiben von Medium ausgestaltet. Es wurde gefunden, dass mit unterschiedlichen Treibmitteldrücken ein Einfluss auf die Reihweite des Ausstoßes von Medium genommen werden kann.

In einer vorteilhaften Ausführungsform der vorliegenden Erfindung ist die Vorrichtung mit wenigstens zwei benachbarten Ausstoßrohren für wenigstens zweimaliges zeitlich koordiniertes impulsartiges Austreiben von Medium ausgestaltet, wobei sich der zweite Impuls-Ausstoß im Wesentlichen an den ersten Impuls-Ausstoß anschließt. Bei einer entsprechenden Koordination zwischen zwei Ausstößen von Medium wurde gefunden, dass sich für einen der beiden Ausstöße eine verbesserte Reichweite erreichen lässt. Ein Grund für die Verbesserung könnte darin liegen, dass einer der Impuls-Ausstöße gewissermaßen im Windschatten dem anderen folgt.

In einer vorteilhaften Ausführungsform der vorliegenden Erfindung ist die Vorrichtung ausgestaltet, wahlweise das Düsenelement für eine Verschiebbarkeit freizugeben oder das Düsenelement zu fixieren. Mit einer wahlweisen Festlegung bzw. Bewegbarkeit des Düsenelements kann zwischen zwei unterschiedlichen Modi von Impuls-Ausstößen gewählt werden. Bei fixiertem Düsenelement erfolgt der Ausstoß im Wesentlichen entsprechend der herkömmlichen Ausstöße, während bei beweglichem Düsenelement das erfindungsgemäße Verfahren zum Einsatz kommt.

Bevorzugt, insbesondere wegen der einfacheren Handhabbarkeit, ist das Medium eine Flüssigkeit, wobei sich in vielen Fällen Wasser als Medium bzw. als Hauptbestandteil (Träger) des Mediums besonders eignet. Andere Flüssigkeiten oder Flüssigkeitsgemische können jedoch ebenfalls erfindungsgemäß vorgesehen sein. Neben einem flüssigen Medium kann jedoch, entsprechend zu dem in der Einleitung genannten Stand der Technik auch ein festes Medium, beispielsweise in Form eines ausreichend feinen Pulvers verwendet werden.

Das Treibmittel ist vorteilhafterweise gasförmig, wobei sich hier angesichts der einfachen Verfügbarkeit insbesondere Luft als Treibmittel gut eignet. Allerdings können auch andere Gase oder Gasgemische eingesetzt werden.

Je nach der Dimensionierung der Vorrichtung kann die Erfindung entweder in einer für eine Person tragbaren Fassung, in einer auf einem Fahrzeug montierten mobilen Version oder in einer auf dem Boden oder an einem Gebäude installierten Ausbilldung realisiert werden, wobei die eigentliche Erfindung unabhängig von der größenmäßigen Auslegung ist.

Im Folgenden wird die vorliegende Erfindung anhand von vorteilhaften Ausführungsbeispielen unter Bezug auf die beiliegenden Figuren nähererläutert.
- Fig. 1: zeigt schematisch eine Schnittansicht des Ausstoßende-Bereichs einer Ausführungsform der erfindungsgemäßen Vorrichtung mit dem Düsenelement in Ruheposition,
- Fig. 2: zeigt schematisch eine Fig. 1 vergleichbare Schnittansicht des Ausstoßende-Bereichs der Ausführungsform mit dem Düsenelement in Ausstoßposition,
- Fig. 3: zeigt schematisch eine Ansicht einer Ausführungsform einer Membran einer erfindungsgemäßen Vorrichtung mit gekrümmten Schlitzen,
- Fig. 4: zeigt schematisch ein Ablaufdiagramm einer Ausführungsform des erfindungsgemäßen Verfahrens gemäß einem ersten Aspekt und
- Fig. 5: zeigt schematisch ein Ablaufdiagramm einer Ausführungsform des erfindungsgemäßen Verfahrens gemäß einem zweiten Aspekt.

Fig. 1 zeigt schematisch eine Schnittansicht des Ausstoßende-Bereichs einer Ausführungsform der erfindungsgemäßen Vorrichtung mit dem Düsenelement 9 in Ruheposition 9'. Dies stellt auch den Ruhezustand der Vorrichtung dar.

Die in Fig. 1 teilweise gezeigte Vorrichtung umfasst ein Ausstoßrohr 1 und ist mit einer Membran 6 und einem Düsenelement 9 ausgestattet. Das Düsenelement 9 ist verschiebbar in einer Führungshülse angeordnet und wird von dieser Führungshülse zwischen der Ruheposition 9' und der Ausstoßposition 9" (siehe Fig. 2) geführt. Die Führungshülse, umfassend eine Führungsbuchse 8 und eine Gleitbuchse 10, ist in den Ausstoßendbereich des Ausstoßrohres 1 eingebracht. Zudem weist die Vorrichtung einen Anbau 2 auf, an dem über ein Kippgelenk 3 eine Mündungsklappe 4 angebracht ist. Dieser Anbau 2 kann zudem dazu dienen zwei benachbart angeordnete Ausstoßrohre 1 miteinander zu verbinden. Am äußeren Ende (in der Darstellung von Fig. 1 links) der Führungsbuchse 8 ist mittels einer Überwurfmutter 7 eine geschlitzte Membran (vgl. Fig. 3) angebracht, die den Innenraum des Ausstoßrohres 1 im Wesentlichen abschließt. Infolge der Schlitze ist dieses Abschließen kein gegenüber Durchtritt von Medium (hier: Wasser) dichtes Abschließen, wobei eine Dichtwirkung durch mit einer zwischen der Mündungsklappe 4 und der Überwurfmutter 7 angeordneten Dichtung 5 erreicht wird. Die Dichtung 5 ist an der Mündungsklappe 4 angebracht.

Im Ruhezustand ist die Mündung des Rohres (in der Darstellung von Fig. 1 am linken Ende) geschlossen, wobei das Ausstoßrohr 1 zunächst noch nicht mit Medium gefüllt ist. Das Düsenelement 9, hier auch Schiebedüsenkörper 9 genannt, befindet sich dabei mit der Vorderkante (links) bündig hinter der Gummimembran 6 in der hinteren Endlage (rechts in Fig. 1), so dass sich zwischen Düsenkörper 9 und Führungshülse mit Führungsbuchse 8 und Gleitbuchse 10 der Dämpfungsraum A bildet. Der Dämpfungsraum verläuft kreisförmig um den gesamten Düsenkörper 9 herum.

Nach vorn wird die Wasserkammer (in diesem Beispiel wird Wasser als Medium benutzt) durch eine Gummidichtung 5 zwischen der Mündungsklappe 4 und der Überwurfmutter 7, die die Gummimembran 6 hält, abgedichtet. Der zum Abdichten notwendige Anpressdruck der Mündungsklappe wird über ein Kippgelenk 3, welches drehbar in der Verbindungsplatte 2 gelagert ist, durch einen Pneumatikzylinder aufgebracht, der die Klappe in Richtung des Rohres zieht. Die Wasserkammer wird über eine Pumpe mit Wasser gefüllt, wobei die zunächst noch in der Kammer befindliche Luft durch eine Entlüftungsbohrung über die Verbindungsplatte entweicht. Das Wasser steigt bis zur Dichtfläche zwischen Mündungsklappe 4 und Überwurfmutter 7. Erreicht das Wasser diese Stelle, fließt es weiter durch die Düsenbohrungen B in den Dämpfungsraum A und füllt diesen komplett aus.

Das Düsenelement 9 ist derart ausgeführt, dass es sich entgegen der Ausstoßrichtung (vgl. Fig. 2) aufweitet. Diese Aufwertung des Düsenelements 9 setzt sich in der Gleitbuchse 10 fort. In Ausstoßrichtung ergibt sich somit eine Verjüngung sowohl des Innenbereichs 30 der Gleitbuchse als auch des Innenbereichs 25 des Düsenelements. Infolge dieser Verjüngung ergibt sich beim einem Durchtritt von Medium beim Ausstoßen eine Krafteinwirkung auf das Düsenelement 9, mit der dieses in Ausstoßrichtung auf die Ausstoßposition hin bewegt wird, um somit die Membran 6 zu öffnen.

An der Außenweite (in Fig. 1 links) ist zudem ebenfalls innen an dem Düsenelement 9 eine sich aufweitende Kante vorgesehen, in die schräg zur Ausstoßrichtung verlaufende Bohrungen B münden. In der Ruheposition erlauben diese Bohrungen B ein Einströmen von Medium in den Dämpfungsraum A.

Fig. 2 zeigt schematisch eine Fig. 1 vergleichbare Schnittansicht des Ausstoßenden-Bereichs der Ausführungsform mit dem Düsenelement 9 in Ausstoßposition 9", wobei die Mündungsklappe 4 geöffnet ist. Die Ausstoßrichtung 15 wird durch einen Pfeil in Fig. 2 angedeutet.

Der Schuss wird erst nach dem Öffnen der Mündungsklappe durch einen Endschalter am Pneumatikzylinder ausgelöst. Dabei wird das in der Wasserkammer enthaltene Wasser mit hohem Druck und entsprechender Geschwindigkeit nach vorn aus dem Rohr gedrückt, wodurch der Düsenkörper nach vorn schnell und die Gummimembran durchstößt. Bei der Vorwärtsbewegung der Düse, die ca. 0,5 Sekunden dauert, wird das Wasser, welches sich im Dämpfungsraum A befindet, über die Dämpfungsbohrungen C nach hinten gepresst, so dass der Düsenkörper lediglich gebremst an die (in der Figur linke) Planfläche der Führungsbuchse 8 anschlägt, womit sich die in Fig. 2 gezeigte Ausstoßposition 9" ergibt. Das überschüssige Wasser aus dem Dämpfungsraum A wird über weitere Bohrungen, die auf dem Umkreis der Gleitbuchse 10 liegen, in die Wasserkammer zurückgeleitet. Nach dem Schuss gleitet der Düsenkörper durch die Federkraft der Gummimembran 6 wieder zurück in seine Ausgangsposition 9' und die Mündungsklappe 4 wird wieder pneumatisch geschlossen.

In der Ausstoßposition 9' kommen die der Innenseite des Düsenelements gegenüberliegenden Öffnungen der Bohrungen B frei, womit es für die Bohrungen B möglich wird, von Luft aus der Umgebung durchströmt zu werden. Das beim Ausstoß durch das Düsenelement 9 hindurchtretende Medium kann damit Luft aus der Umgebung durch diese Bohrungen B mitreißen, womit eine zusätzliche Stabilisierung des ausgestoßenen Strahls erreicht wird.

Fig. 3 zeigt schematisch eine Draufsicht auf eine Ausführungsform einer Membran 6 einer erfindungsgemäßen Vorrichtung mit gekrümmten Schlitzen 35.

Die Membran 6 umfasst in der in Fig. 3 gezeigten bevorzugten Ausführungsform insgesamt 6 Schlitze, die jeweils symmetrisch von der Mitte der Membran 6 ausgehen und rechtsläufig gekrümmt sind. Alternativ kann die Ausführungsform aus Fig. 3 auch mit drei symmetrischen Schlitzen beschrieben werden, die durch die Membran 6 verlaufen, sich in der Mitte der Membran 6 treffen und dabei ihre Krümmungsrichtung wechseln.

In der Ausführungsform von Fig. 3 besitzen die Schlitze jeweils durchgehend und auch im Vergleich untereinander die gleiche Krümmung, wobei die vorliegende Erfindung nicht hierauf beschränkt ist. Zudem ist es ebenfalls möglich, eine linksläufige Krümmung vorzusehen.

Fig. 4 zeigt schematisch ein Ablaufdiagramm einer Ausführungsform des erfindungsgemäßen Verfahrens gemäß einem ersten Aspekt.

Gemäß dem ersten Aspekt beginnt das Ausstoßen von Medium in Schritt 100 und führt zu einer Bewegung eines Düsenelements im Ausstoßendbereich eines Ausstoßrohres einer Vorrichtung zum Impuls-Ausstoß von Medium. Die Bewegung erfolgt in Schritt 105 und führt wiederum in Schritt 110 zu einer Verformung der Membran zur Ausbildung einer Durchtrittsöffnung in der Membran. Die durch die Verschiebung des Düsenelements bewirkte Verformung überlagert sich zumindest zu Beginn des Ausstoßens von Medium mit einer Verformung, die durch das ausgestoßene Medium selbst bewirkt wird, wobei in einer bevorzugten Ausführungsform während des späteren Verlaufs des Ausstoßens die Verformung im Wesentlichen nur durch das Düsenelement bewirkt wird, das seinerseits durch das austretende Medium gegen die Rückstellkraft der Membran in der Ausstoßposition gehalten wird.

Fig. 5 zeigt schematisch ein Ablaufdiagramm einer Ausführungsform des erfindungsgemäßen Verfahrens gemäß einem zweiten Aspekt.

Gemäß diesem zweiten Aspekt folgen zwei Impuls-Ausstöße 115 und 120 in räumlicher und zeitlicher Koordinierung derart aufeinander, dass das beim einem der Impuls-Ausstöße ausgestoßene Medium gewissermaßen im Windschatten dem Medium des anderen Impuls-Ausstoßes folgt, wodurch eine höhere Reichweite erreicht werden kann. Mit der derzeit verfügbaren Technologie lässt sich mit einem Ausstoßrohr eine ausreichende zeitliche Nähe zweier Impuls-Ausstöße (wenn überhaupt) nur unter großem technischen Aufwand erreichen. Allerdings wurde gefunden, dass mit einer Anordnung von zwei benachbarten und unabhängigen Ausstoßrohren eine entsprechende zeitliche Koordinierung vergleichsweise einfach zu erreichen ist, solange bei im Wesentlichen gleicher Ausstoßrichtung der Abstand der Ausstoßenden quer zur Ausstoßrichtung ausreichend klein gegenüber der gewünschten Schussweite ist. Gute Ergebnisse lassen sich schon mit Abständen von 0,5 m und weniger bei Schussweiten von 30 m und mehr erreichen. Es ist hierbei nicht notwendig, dass sich die Ausstoßenden auf gleicher Höhe befinden, beispielsweise kann eines der Ausstoßrohre auch in Ausstoßrichtung versetzt gegenüber dem anderen angeordnet sein, wobei ein Windschatten-Effekt auch bei einem gleichzeitigen Schuss beider Ausstoßrohre erreicht werden kann.

Im Folgenden wird beispielhaft ein Betrieb einer weiteren vorteilhaften Ausführungsform (nicht gezeigt) der vorliegenden Erfindung beschrieben, die in ihrer Dimensionierung dem bekannten IFEX Dual Intruder (siehe oben) entspricht. Die Vorrichtung ist mit einer Zieleinrichtung zur visuellen Ausrichtung der Ausstoßrichtung und einer Lasereinheit als einem Mittel zur Bestimmung des Abstandes zwischen Ausstoßrohr und Ziel ausgerüstet. Es ist eine Sicherung vorgesehen, die einen vollen Stoß (12 l Wasser, mit 36 bar Luftdruck ausgetrieben, entspricht etwa einer Krafteinwirkung von 250 Kilo) bei einer Entfernung von weniger als 30 Metern nur nach gesonderten Freigabe-Entriegelung erlaubt. Eine Kamera, die das Zielfeld aufnimmt, kann hierbei beispielsweise über eine Satellitenverbindung mit einer Zentrale verbunden werden. Alternativ oder ergänzend können die von der Kamera aufgenommenen Bilder auch lokal zur Dokumentation gespeichert werden. Die Vorrichtung ist mit einer hydraulischen Ansteuerung bzw. einem entsprechenden Motor versehen und umfasst ein Power-Pack (u.a. Wasserpumpe, Hydraulik, Kompressor in kompakter Anordnung). Eine vollautomatische Zudosierung von einem Additiv wie CS-Gases ist möglich, wobei eine Fehldosierung durch die Dimensionierung der Zugabeeinrichtung verhindert wird. Für die Zieleinrichtung, die Abstands-bestimmung und die Kamera werden herkömmliche, kommerziell erhältliche Produkte eingesetzt.

Die Vorrichtung ist zusätzlich zur sternförmig mit gekrümmten Schlitzen versehenen Gummimembran (siehe Fig. 3) mit einer Mündungsklappe versehen, die ein Auslaufen von Wasser verhindert, was ansonsten insbesondere bei abwärts geneigtem Ausstoßrohr auftreten könnte. Die Mündungsklappe wird im Zeitbereich von wenigen Millisekunden vor dem Schuss geöffnet, wobei sichergestellt wird, dass kein Schuss ausgelöst wird, wenn die Mündungsklappe nicht geöffnet ist.

Im Rohrende ist das verschiebbare Düsenelement vorgesehen, das bei einem Schuss in Schussrichtung durch das Wasser bewegt wird und dabei die sternförmig eingeschnittene Membran öffnet. Durch die Elastizität der Membran wird das Düsenelement nach dem Schuss wieder zurück ins Rohr zu seiner Ruheposition geschoben. Der Hauptstrahl bleibt mit dieser Anordnung für ca. 20 Meter erhalten, eine Entfernung, bei der sich bei dem herkömmlichen IFEX Dual Intruder der Strahl bereits auf 4,5 m aufgeweitet hat. Schließlich breitet sich der Strahl jedoch zu einer vernebelten Wolke auf, wobei auch das zugesetzte CS-Gas verteilt wird. Die hierbei entstehende CS-Gas-Wolke ist größer als die Wasser-Wolke bei einem Löscheinsatz und verbleibt vor einem eventuellen Niederschlag auch länger in der Luft.

Im Rohrbereich, der im Grundsatz mit dem schematischen Darstellungen in den Fig. 1 und 2 übereinstimmt, sind weitere Bohrungen vorgesehen, durch die die zum Schuss verwendete Flüssigkeit vor einen Absatz des verschiebbaren Düsenelements gelangen kann (Raum A in Figur 1), was eine Dämpfung beim Schuss ermöglicht, so dass das Düsenelement beim Schuss nicht ungebremst an seiner Führung in der Führungshülse anschlägt.

Die Entfernung, bei der die Hauptwolke auftritt, kann beispielsweise über den Ausstoß-Druck eingestellt werden, der etwa von den bisher verwendeten 25 bar bis zu 35 bar erhöht werden kann. Es wurde gefunden, dass unit der oben darstellten Ausführungsformen kontrollierte Schussreichweiten von bis zu 60 m erreicht werden können.

Der mögliche Einsatz der vorliegenden Erfindung im Bereich des "Riot-Control" wurde bereits angesprochen. Die erfindungsgemäße Vorrichtung und das erfindungsgemäße Verfahren lassen sich jedoch ebenfalls wie die bekannten Vorrichtungen im Bereich der Brandbekämpfung einsetzen. Weitere Möglichkeiten bestehen darin, eine Neutralisierung/Entgiftung eines kontaminierten Bereichs vorzunehmen, wobei etwa anstelle einer Beimischung eines Reizgases ein geeignetes Neutralisierungsmittel oder Gegengift allein oder mit Wasser oder einem anderen Träger als Medium eingesetzt werden, oder im gezielten Ausbringen eines Behandlungs- oder Düngemittels im Bereich der Landwirtschaft, z.B. in Form eines Fungizid im Bereich des Weinbaus.

## Patentansprüche

1. Vorrichtung zum Impuls-Ausstoß von Medium, mit:
einem Ausstoßrohr (1) für Medium, aus dem Medium mittels eines Treibmittels durch ein Ausstoßende des Ausstoßrohrs (1) impulsartig in einer Ausstoßrichtung (15) ausgetrieben werden kann,
einer Membran (6) im Bereich des Ausstoßendes, die bei einem Ausstoßen von Medium elastisch zur Bildung einer Durchtrittsöffnung (20) für Medium verformbar ist, und einem Düsenelement (9) im Ausstoßrohr (1), das für eine Verschiebbarkeit entlang der Ausstoßrichtung zwischen einer Ruheposition (9') und einer Ausstoßposition (9") ausgestaltet ist,
wobei das Düsenelement (9) in der Ausstoßposition (9") eine Verformung der Membran (6) zur Ausbildung der Durchtrittsöffnung (20) und in der Ruheposition (9') eine geringere oder keine Verformung der Membran (6) bewirkt und
wobei das Düsenelement (9) bei einem Ausstoßen von Medium von der Ruheposition (9') in die Ausstoßposition (9") bringbar ist,
**dadurch gekennzeichnet, dass**
die Membran (6) eine Vielzahl von Schlitzen (35) aufweist, die sich in einer Ebene senkrecht zur Ausstoßrichtung (15) von der Mitte der Membran (6) nach außen erstrecken,
wobei die Schlitze (35) eine Krümmung aufweisen.

2. Vorrichtung nach Anspruch 1,
wobei das Düsenelement (9) bei einem Ausstoßen von Medium mittels des Mediums von der Ruheposition (9') in die Ausstoßposition (9") bringbar ist.

3. Vorrichtung nach einem der vorstehenden Ansprüche,
wobei das Düsenelement (9) einen Düseninnenraum (25) definiert, durch den beim Ausstoßen Medium hindurchtreten kann, wobei sich der Düseninnenraum (25) entgegen der Ausstoßrichtung (15) aufweitet.

4. Vorrichtung nach einem der vorstehenden Ansprüche,
wobei das Düsenelement (9) mittels einer Rückstellkraft von der Ausstoßposition (9") in die Ruheposition (9') bringbar ist, wobei sich die Rückstellkraft aus der Verformung der Membran (6) ergibt.

5. Vorrichtung nach einem der vorstehenden Ansprüche,
mit einem zwischen dem Düsenelement (9) und dem Ausstoßrohr (1) angeordneten Dämpfungsraum (A), der mit zumindest bei in Ruheposition (9') befindlichem Düsenelement (9) mit dem Innenraum des Ausstoßrohrs (1) zur Aufnahme von Medium in Verbindung steht.

6. Vorrichtung nach Anspruch 5,
wobei das Düsenelement (9) wenigstens eine Zuführöffnung (B) und/oder Zuführaussparung aufweist, durch die in der Ruheposition (9') der Düseninnenraum (25) mit dem Dämpfungsraum (A) zum Durchtritt von Medium verbunden ist.

7. Vorrichtung nach Anspruch 5 oder 6,
wobei das Düsenelement (9) wenigstens eine Dämpfungsöffnung (C) aufweist, durch die bei einer Bewegung des Düsenelements (9) von der Ruheposition in die Ausstoßposition (9") Medium aus dem Dämpfungsraum (A) hindurchtreten kann.

8. Vorrichtung nach einem der vorstehenden Ansprüche,
wobei das Düsenelement (9) eine Vielzahl Bohrungen (B) aufweist, die derart angeordnet sind, dass bei einem Ausstoßen von Medium Gas aus der Umgebung durch die Bohrungen (B) mitgerissen werden kann.

9. Vorrichtung nach einem der vorstehenden Ansprüche,
mit einer Führungshülse (8, 10); mittels der Düsenelement (9) und Ausstoßrohr (1) miteinander gekoppelt sind und die.für eine Führung des Düsenelements (9) ausgestaltet ist.

10. Vorrichtung nach einem der vorstehenden Ansprüche,
wobei die Vorrichtung zum Aufbau eines variablen Drucks eines Treibmittels zum impulsartigen Austreiben von Medium ausgestaltet ist.

11. Vorrichtung nach einem der vorstehenden Ansprüche,
wobei die Vorrichtung mit wenigstens zwei benachbarten Ausstoßrohren (1) für wenigstens zweimaliges zeitlich koordiniertes impulsartiges Austreiben von Medium ausgestaltet ist, wobei sich der zweite Impuls-Ausstoß im Wesentlichen an den ersten Impuls-Ausstoß anschließt.

12. Vorrichtung nach einem der vorstehenden Ansprüche,
wobei die Vorrichtung ausgestaltet ist, wahlweise das Düsenelement (9) für eine Verschiebbarkeit freizugeben oder das Düsenelement (9) zu fixieren.

13. Verfahren zum Impuls-Ausstoß von Medium aus einem Ausstoßrohr (1) einer Vorrichtung zum Impuls-Ausstoß von Medium, wobei: die Vorrichtung eine Membran (6) im Bereich eines Ausstoßendes des Ausstoßrohres (1) und ein Düsenelement (9) im Ausstoßrohr (1) aufweist,
wobei das Düsenelement (9) bei Ausstoßen von Medium von einer Ruheposition (9') zu einer Ausstoßposition (9") gebracht wird (105),
wobei das Düsenelement (9) in der Ausstoßposition (9') eine Verformung der Membran (6) zur Ausbildung einer Durchtrittsöffnung (20) für Medium bewirkt (110),
**dadurch gekennzeichnet, dass**
die Membran (6) eine Vielzahl von Schlitzen (35) aufweist, die sich in einer Ebene senkrecht zur Ausstoßrichtung (15) von der Mitte der Membran (6) nach außen erstrecken,
wobei die Schlitze (35) eine Krümmung aufweisen.

14. Verfahren zur Reichweiten-Erhöhung eines Impuls-Ausstoßes von Medium, mit den Schritten eines ersten und eines zweiten Impuls-Ausstoßes (115, 120) von Medium mit einem Verfahren nach Anspruch 13, wobei der zweite Impuls-Ausstoß (120) mit dem ersten Impuls-Ausstoß (115) zeitlich und räumlich derart koordiniert ist, dass der zweite Impuls-Ausstoß (120) zur Erhöhung seiner Reichweite im Wesentlichen an den ersten Impuls-Ausstoß (115) anschließt.

## Claims

1. Device for the pulsed discharge of medium, having:
a discharge pipe (1) for medium from which medium can be driven by means of a propellant through a discharge end of the discharge pipe (1) in a pulsed manner in a discharge direction (15),
in the region of the discharge end, a membrane (6) which, when medium is discharged, can be resiliently deformed in order to form a through-opening (20) for medium, and in the discharge pipe (1) a nozzle element (9) which is constructed for displaceability in the discharge direction between a rest position (9') and a discharge position (9''),
wherein the nozzle element (9) brings about in the discharge position (9'') a deformation of the membrane (6) in order to form the through-opening (20) and in the rest position (9') a smaller or no deformation of the membrane (6), and
wherein the nozzle element (9) can be moved into the discharge position (9'') when medium is discharged from the rest position (9'),
**characterised in that**
the membrane (6) has a large number of slots (35) which extend outwards from the centre of the membrane (6) in a plane perpendicular to the discharge direction (15), wherein the slots (35) have a curvature.

2. Device according to claim 1,
wherein the nozzle element (9) can be moved from the rest position (9') into the discharge position (9'') by means of the medium when medium is discharged.

3. Device according to either of the preceding claims,
wherein the nozzle element (9) defines a nozzle inner space (25) through which medium can pass during the discharge operation, wherein the nozzle inner space (25) expands counter to the discharge direction (15).

4. Device according to any one of the preceding claims,
wherein the nozzle element (9) can be moved by means of a restoring force from the discharge position (9'') into the rest position (9'), wherein the restoring force is produced from the deformation of the membrane (6).

5. Device according to any one of the preceding claims, having a damping space (A) which is arranged between the nozzle element (9) and the discharge pipe (1) and which, at least with the nozzle element (9) in the rest position (9'), is connected to the inner space of the discharge pipe (1) for receiving medium.

6. Device according to claim 5,
wherein the nozzle element (9) has at least one supply opening (B) and/or supply recess, by means of which the nozzle inner space (25) is connected to the damping space (A) for the passage of medium in the rest position (9').

7. Device according to claim 5 or claim 6,
wherein the nozzle element (9) has at least one damping opening (C) through which medium from the damping space (A) can pass when the nozzle element (9) is moved from the rest position into the discharge position (9'').

8. Device according to any one of the preceding claims,
wherein the nozzle element (9) has a large number of holes (B) which are arranged in such a manner that gas from the environment can be carried through the holes (B) when medium is discharged.

9. Device according to any one of the preceding claims, having a guiding sleeve (8, 10) by means of which the nozzle element (9) and discharge pipe (1) are coupled to each other and which is constructed for guiding the nozzle element (9).

10. Device according to any one of the preceding claims, wherein the device is constructed for producing a variable pressure of a propellant for the pulse-like discharge of medium.

11. Device according to any one of the preceding claims,
wherein the device is constructed with at least two adjacent discharge pipes (1) for at least two-fold temporally coordinated pulse-like discharge of medium, wherein the second pulse discharge substantially follows the first pulsed discharge.

12. Device according to any one of the preceding claims,
wherein the device is constructed selectively to release the nozzle element (9) for a displaceability or to fix the nozzle element (9).

13. Method for pulsed discharge of medium from a discharge pipe (1) of a device for the pulsed discharge of medium, wherein the device has a membrane (6) in the region of a discharge end of the discharge pipe (1) and a nozzle element (9) in the discharge pipe (1),
wherein the nozzle element (9) is moved (105) from a rest position (9') to a discharge position (9'') when medium is discharged,
wherein the nozzle element (9) in the discharge position (9') brings about (110) a deformation of the membrane (6) in order to form a through-opening (20) for medium,
**characterised in that**
the membrane (6) has a large number of slots (35) which extend outwards from the centre of the membrane (6) in a plane perpendicular to the discharge direction (15),
wherein the slots (35) have a curvature.

14. Method for increasing the range of a pulsed discharge of medium, having the steps of a first and a second pulsed discharge (115, 120) of medium with a method according to claim 13, wherein the second pulsed discharge (120) is temporally and spatially coordinated with the first pulsed discharge (115) in such a manner that the second pulsed discharge (120) substantially follows the first pulsed discharge (115) in order to increase the range thereof.

## Revendications

1. Dispositif d'éjection pulsée de fluide, comprenant :
un tube d'éjection (1) de fluide, par lequel un fluide peut être éjecté de manière pulsée à l'aide d'un agent de propulsion par une extrémité d'éjection du tube d'éjection (1) dans une direction d'éjection (15),
une membrane (6) dans la zone de l'extrémité d'éjection, qui, en cas d'éjection de fluide, peut se déformer élastiquement pour former une ouverture de passage (20) du fluide, et un élément de buse (9) dans le tube d'éjection (1), conçu pour pouvoir coulisser dans la direction d'éjection entre une position de repos (9') et une position d'éjection (9"),
dans lequel l'élément de buse (9), dans la position d'éjection (9"), provoque une déformation de la membrane (6) afin de former l'ouverture de passage (20) et, dans la position de repos (9'), provoque une déformation plus faible ou nulle de la membrane (6) et
dans lequel l'élément de buse (9) peut être amené de la position de repos (9') à la position d'éjection (9'') lors de l'éjection de fluide,
**caractérisé en ce que**
la membrane (6) comprend une pluralité de fentes (35) qui s'étendent dans un plan perpendiculairement à la direction d'éjection (15) du centre de la membrane (6) vers l'extérieur,
dans lequel les fentes (35) présentent une courbure.

2. Dispositif selon la revendication 1,
dans lequel l'élément de buse (9), lors d'une éjection de fluide, peut être amené à l'aide du fluide de la position de repos (9') à la position d'éjection (9").

3. Dispositif selon l'une quelconque des revendications précédentes,
dans lequel l'élément de buse (9) définit un espace intérieur de buse (25) par lequel le fluide peut passer lors de l'éjection, dans lequel l'espace intérieur de buse (25) s'élargit à l'encontre de la direction d'éjection (15).

4. Dispositif selon l'une quelconque des revendications précédentes,
dans lequel l'élément de buse (9) peut être amené à l'aide d'une force de rappel de la position d'éjection (9") à la position de repos (9'), dans lequel la force de rappel est produite par la déformation de la membrane (6).

5. Dispositif selon l'une quelconque des revendications précédentes,
comprenant un espace d'amortissement (A) disposé entre l'élément de buse (9) et le tube d'éjection (1), et qui est en contact, lorsque l'élément de buse (9) se situe au moins dans la position de repos (9'), avec l'espace intérieur du tube d'éjection (1) pour recevoir le fluide.

6. Dispositif selon la revendication 5,
dans lequel l'élément de buse (9) comprend au moins une ouverture d'amenée (B) et/ou un évidement d'amenée par lesquels, dans la position de repos (9'), l'espace intérieur de buse (25) est relié à l'espace d'amortissement (A) pour le passage du fluide.

7. Dispositif selon la revendication 5 ou 6,
dans lequel l'élément de buse (9) comprend au moins une ouverture d'amortissement (C) par laquelle le fluide peut sortir de l'espace d'amortissement (A) lorsque l'élément de buse (9) se déplace de la position de repos à la position d'éjection (9").

8. Dispositif selon l'une quelconque des revendications précédentes,
dans lequel l'élément de buse (9) comprend une pluralité de trous (B) qui sont disposés de telle manière que, lorsque le fluide est éjecté, du gaz peut être entraîné depuis l'environnement à travers les trous (B).

9. Dispositif selon l'une quelconque des revendications précédentes,
comprenant un manchon de guidage (8, 10) à l'aide duquel l'élément de buse (9) et le tube d'éjection (1) sont accouplés l'un à l'autre et qui est conçu pour guider l'élément de buse (9).

10. Dispositif selon l'une quelconque des revendications précédentes,
dans lequel le dispositif est conçu pour établir une pression variable d'un agent de propulsion pour l'éjection pulsée de fluide.

11. Dispositif selon l'une quelconque des revendications précédentes,
dans lequel le dispositif est conçu avec au moins deux tubes d'éjection (1) voisins pour l'éjection coordonnée dans le temps, et à au moins deux reprises, de fluide, la deuxième éjection pulsée étant sensiblement subséquente à la première éjection pulsée.

12. Dispositif selon l'une quelconque des revendications précédentes,
dans lequel le dispositif est conçu sélectivement pour libérer l'élément de buse (9) afin qu'il puisse coulisser ou pour fixer l'élément de buse (9).

13. Procédé d'éjection pulsée de fluide d'un tube d'éjection (1) d'un dispositif d'éjection pulsée de fluide, le dispositif comprenant une membrane (6) dans la zone d'une extrémité d'éjection du tube d'éjection (1) et un élément de buse (9) dans le tube d'éjection (1),
dans lequel l'élément de buse (9), lors de l'éjection de fluide, est amené (105) d'une position de repos (9') à une position d'éjection (9"),
dans lequel l'élément de buse (9) provoque (110), dans la position d'éjection (9'), une déformation de la membrane (6) afin de former une ouverture de passage (20) du fluide,
**caractérisé en ce que**
la membrane (6) comprend une pluralité de fentes (35) qui s'étendent dans un plan perpendiculairement à la direction d'éjection (15) du centre de la membrane (6) vers l'extérieur,
les fentes (35) présentant une courbure.

14. Procédé d'augmentation de la portée d'une éjection pulsée de fluide, comprenant les étapes d'une première et d'une deuxième éjection pulsée (115, 120) de fluide au moyen d'un procédé selon la revendication 13, la deuxième éjection pulsée (120) étant coordonnée dans le temps et dans l'espace avec la première éjection pulsée (115), de telle sorte que la deuxième éjection pulsée (120), pour l'augmentation de sa portée, est sensiblement subséquente à la première éjection pulsée (115).
